# EUROPÄISCHE PATENTANMELDUNG

(11) **EP 2 921 265 A1**
(43) Veröffentlichungstag der Anmeldung: **23.09.2015**
(21) Anmeldenummer: 14160435.5
(22) Anmeldetag: 18.03.2014
(51) Int. Cl.: B25D 17/06, B25D 11/00

(54) **Handwerkzeugmaschine**

(71) Anmelder: HILTI Aktiengesellschaft, 9494 Schaan (LI)
(72) Erfinder: Keith, Matthias, 87600 Kaufbeuren (DE); Assel, Thorsten, 36115 Hilders (DE)
(74) Vertreter: Hilti Aktiengesellschaft Corporate Intellectual Property

(57) **Zusammenfassung**

Die Handwerkzeugmaschine **(1)** hat einen Werkzeughalter **(2)** zum Haltern eines Werkzeugs **(4)** auf einer Arbeitsachse **(5),** einen Motor **(6)** und ein Schlagwerk **(7).** Das Schlagwerk (7) hat einen Schlagkörper **(15),** eine Führung **(16),** in welcher der Schlagkörper **(15)** längs der Arbeitsachse **(5)** geführt ist, und einen ringförmigen Fänger **(28)** an einem werkzeugseitigen Ende der Führung **(16)** zum Stoppen der Bewegung des Schlagkörpers **(15).** Der Fänger **(28)** hat einen ringförmig geschlossenen Bund **(30)** und mehrere um die Arbeitsachse **(5)** verteilt angeordnete Lamellen **(31).** Die Lamellen **(31)** sind mit einer Seite des Bundes **(30)** verbunden und längs der Arbeitsachse **(5)** orientiert.

## Beschreibung

### GEBIET DER ERFINDUNG

Die vorliegende Erfindung betrifft eine meißelnde Handwerkzeugmaschine mit einem motorgetriebenen pneumatischen Schlagwerk, insbesondere einen Bohrhammer.

US 2004/0231869 zeigt einen gattungsgemäßen Bohrhammer mit einem motorgetriebenen pneumatischen Schlagwerk. Der Anwender drückt im Betrieb einen Bohrer mit dem Bohrhammer an den Untergrund. Der Bohrer schiebt dabei einen Döpper in dem Bohrhammer in eine Arbeitsstellung, dadurch wird das Schlagwerk aktiviert. Der Schläger schlägt periodisch auf den Döpper auf. Sobald der Anwender den Bohrer vom Untergrund abhebt, gleitet der Döpper aus der Arbeitsstellung. Der Schläger überfährt die ursprüngliche Arbeitsstellung und wird in einem Fänger festgehalten, um das Schlagwerk zu deaktivieren. Der Fänger ist ein O-Ring, dessen Innendurchmesser geringer ist als eine ringförmige Verdickung an der Schlagnase des Schlägers. Der O-Ring weitet sich auf, wenn ihn die Verdickung passiert, und schließt sich nachfolgend wieder. Die Schlagnase wird somit formschlüssig gefangen. Der Anwender drückt den Schläger mittels des Bohrers beim Ansetzen an den Untergrund aus dem Fänger. Der Fänger muss eine ausreichende Kraft aufbringen, um den Schläger festhalten zu können, wenn dieser von den Dämpfelementen rückprallt. Andererseits soll aber der Fänger den Anwender beim Ansetzen des Bohrers an den Untergrund nicht behindern.

### OFFENBARUNG DER ERFINDUNG

Die erfindungsgemäße Handwerkzeugmaschine hat einen Werkzeughalter zum Haltern eines Werkzeugs auf einer Arbeitsachse, einen Motor und ein Schlagwerk. Das Schlagwerk hat einen Schlagkörper, eine Führung, in welcher der Schlagkörper längs der Arbeitsachse geführt ist und an deren werkzeugseitigem Ende ein Fänger zum Stoppen der Bewegung des Schlagkörpers vorgesehen ist. Der Fänger hat einen ringförmig geschlossenen Bund und mehrere um die Arbeitsachse verteilt angeordnete Lamellen. Die Lamellen sind mit einer Seite des Bundes verbunden und längs der Arbeitsachse orientiert.

Der Schlagkörper, beispielsweise der Schläger oder der Döpper, spreizt die Lamellen auf. Die Lamellen liegen unter Spannung aufgespreizt und flächig an dem Schlagkörper an und halten diesen fest. Die Klemmwirkung der Lamellen kann beispielsweise durch Anzahl und Fläche der Lamellen an die Erfordernisse des Schlagwerks genau angepasst werden.

Bei dem im Fänger gefangenen Schlagkörper liegt vorzugsweise der gesamte mit dem Schlagkörper längs der Arbeitsachse überlappende Abschnitt der Lamellen bündig an dem Schlagkörper an. Der Fänger hält den Schlagkörper mittels Reib- und Klemmkraft.

Ein radialer Abstand der Lamellen zu der Arbeitsachse kann zwischen 45 % und 48 % des Durchmessers des werkzeugseitigen Endes des Schlagkörpers betragen.

Das werkzeugseitige Ende des Schlagkörpers kann eine zylindrische oder eine konische Mantelfläche aufweisen, die zwischen 1 Grad und 5 Grad gegenüber den Lamellen geneigt ist. Dabei können die Lamellen um 1 Grad bis 5 Grad zu der Arbeitsachse geneigt sein. Die Lamellen sind vorzugsweise über ihre gesamte Länge geneigt. Die Klemmkraft lässt sich hierbei besonders genau an die Bedürfnisse notwendige Haltekraft anpassen.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Bohrhammer
- Fig. 2: ein Schlagwerk in Arbeitsstellung
- Fig. 3: das Schlagwerk in Abschaltstellung
- Fig. 4: einen Fänger
- Fig. 5: einen Fänger
- Fig. 6: einen Fänger

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer meißelnden Handwerkzeugmaschine schematisch einen Bohrhammer **1.** Der Bohrhammer **1** hat einen Werkzeughalter **2,** in welchen ein Schaftende **3** eines Bohrers **4** oder Meißels eingesetzt werden kann. Das Schaftende **3** ist in dem Werkzeughalter **2** längs der Arbeitsachse **5** beweglich gehaltert. Einen primären Antrieb des Bohrhammers **1** bildet ein Motor **6,** welcher ein pneumatisches Schlagwerk **7** und eine Abtriebswelle **8** antreibt. Ein Batteriepaket **9** oder eine Netzleitung versorgt den Motor **6** mit Strom. Ein Anwender kann den Bohrhammer **1** mittels eines Handgriffs **10** führen und mittels eines Systemschalters **11** in Betrieb nehmen. Im Betrieb dreht der Bohrhammer **1** den Bohrer **4** kontinuierlich um eine Arbeitsachse **5** und kann dabei den Bohrer **4** in Schlagrichtung **12** längs der Arbeitsachse **5** in einen Untergrund schlagen. Das Schlagwerk **7** und vorzugsweise die weiteren Antriebskomponenten sind innerhalb eines Maschinengehäuses **13** angeordnet.

Das pneumatische Schlagwerk **7** hat einen Erregerkolben **14,** der sich fortwährend längs der Arbeitsachse **5** bewegt. Ein Schläger **15** ist über eine Luftfeder an den Erregerkolben **14** angekoppelt. Die Luftfeder wird von dem Schläger **15** aktiviert, wenn ein Bohrer **4** an einen Untergrund angepresst wird, und die Luftfeder wird von dem Schläger **15** deaktiviert, wenn der Bohrer **4** von dem Untergrund abgehoben ist.

Der Erregerkolben **14** und der Schläger **15** sind in einem Führungsrohr **16** längs der Arbeitsachse **5** geführt. Der Erregerkolben **14** ist an den Motor **6** angekoppelt und zu einer periodischen, linearen Bewegung zwischen zwei Wendepunkten gezwungen. Beispielsweise ist der Erregerkolben **14** über ein Pleuel **17** an ein von dem Motor **6** angetriebenes Exzenterrad **18** angebunden. Solange der Anwender den Systemschalter **11** betätigt, dreht sich der Motor **6** und entsprechend bewegt sich der Erregerkolben **14** längs der Arbeitsachse **5** vor- und zurück.

Die Luftfeder bildet sich durch eine pneumatische Kammer **19** aus, welche der Erregerkolben **14** und der Schläger **15** zwischen sich abschließen. Der Schläger **15** folgt angekoppelt durch die Luftfeder der Bewegung des Schlägers **15.** Der Schläger **15** oszilliert zwischen einem Kompressionspunkt, in welchem die Luftfeder maximal komprimiert ist, und einem Schlagpunkt **20** (Fig. 2), in welchem die Schlagfläche **21** des Schlägers **15** auf einen Döpper **22** aufschlägt. Der Kompressionspunkt liegt etwa in der Mitte zwischen den beiden Wendepunkten des Erregerkolbens **14.** Der Abstand des Schlagpunkts von dem Kompressionspunkt ist so gewählt, dass die Periodendauer für einen Umlauf des Schlägers **15** gleich der Periodendauer des Erregerkolbens **14** ist.

Das Aktivieren der Luftfeder erfolgt mit einem Verschieben des Döppers **22,** genauer dessen dem Schläger **15** zugewandten Schlagfläche **23,** in den Schlagpunkt **20** und das Deaktivieren erfolgt, wenn der Döppers **22** aus dem Schlagpunkt **20** in Schlagrichtung **12** verschoben wird. Der Döpper **22** ist in einer Führung **24** längs der Arbeitsachse **5** beweglich.

Der Döpper **22** liegt in einer Grundstellung entgegen der Schlagrichtung **12** an einem Sockel **25** an (Fig. 2). Der Döpper **22** wird durch einen an den Untergrund gepressten Bohrer **4** in der Grundstellung gehalten. Die Grundstellung stimmt mit dem Schlagpunkt **20** überein, sprich die Schlagfläche **23** liegt im Schlagpunkt **20.** Der Döpper **22** kann aus der Grundstellung in Schlagrichtung **12** weggleiten. Dies wird möglich, wenn der Bohrer **4** von dem Untergrund abgehoben wird. Die Schlagfläche **23** bewegt sich aus dem Schlagpunkt **20.** Entsprechend bewegt sich der Schläger **15** in Schlagrichtung **12** über den Schlagpunkt **20** hinaus in eine Abschaltstellung (Fig. 3).

Das Führungsrohr **16** ist mit mehreren Belüftungsöffnungen **26** versehen. Die Belüftungsöffnungen **26** ermöglichen einen Luftaustausch zwischen dem Inneren des Führungsrohrs **16** und der Umgebung. Der Schläger **15** verschließt die Belüftungsöffnungen **26** gegenüber der pneumatischen Kammer **19** durchgehend auf seinem Weg zwischen dem Schlagpunkt **20** und dem Kompressionspunkt. Die Belüftungsöffnungen **26** sind längs der Arbeitsachse **5** so angeordnet, dass diese gerade noch von dem Schläger **15** überdeckt sind, wenn der Schläger **15** im Schlagpunkt **20** ist. Die pneumatische Kammer **19** reicht dann in Schlagrichtung **12** nicht bis zu den Belüftungsöffnungen **26.** Wenn der Schläger **15** über in Schlagrichtung **12** über den Schlagpunkt **20** hinaus bewegt ist, verschließt der Schläger **15** die Belüftungsöffnungen **26** nicht mehr gegenüber der pneumatischen Kammer **19.** Die pneumatische Kammer **19** überlappt mit den Belüftungsöffnungen **26** und wird belüftet. Die von dem Erregerkolben **14** bewegte Luft kann in wesentlichen Anteilen durch die Belüftungsöffnungen **26** ein- und ausströmen. Der Innendruck in der pneumatischen Kammer **19** gleicht sich der Umgebung an, ohne den Schläger **15** zu bewegen. Die Luftfeder ist deaktiviert.

Der Schläger **15** wird an seinem werkzeugseitigen Ende **27** (Kopf) durch einen ringförmigen Fänger **28** in der Abschaltstellung gehalten. Der Fänger **28** stellt sicher, dass der Schläger **15** nur durch den angedrückten Bohrer **4** wieder über auf die Betriebsseite des Schlagpunkts **20** zurückgeführt wird. Beispielsweise soll ein Zurückgleiten durch die Schwerkraft bei einem über Kopf gehaltenen Gerät unterbunden werden. Der ringförmige Fänger **28** ist koaxial zu der Arbeitsachse **5** und in Schlagrichtung **12** versetzt zu dem Schlagpunkt **20** angeordnet. Der Kopf **27** taucht in den Fänger **28.** Der Durchmesser **29** des Kopfs **27** ist etwas größer als der Innendurchmesser des Fängers **28.** Der Schläger **15** spreizt daher beim Eintauchen den Fänger **28** in radialer Richtung auf.

Der Fänger **28** hat einen ringförmigen, um die Arbeitsachse **5** geschlossenen Bund **30** und einen Kranz aus mehreren von dem Bund **30** in Schlagrichtung **12** abstehenden Lamellen **31** (Fig. 4, 5). Der Kranz kann beispielsweise zwischen 6 und 30 identischen Lamellen **31** beinhalten. Die Lamellen **31** können Sektoren eines Hohlzylinders sein, wobei deren Länge (Abmessung längs der Arbeitsachse **5)** deutlich größer als deren Dicke (Abmessung in radialer Richtung) ist. Die größte Fläche **32** jeder Lamelle **31** ist der Arbeitsachse **5** zugewandt. Vorzugsweise ist die Fläche **32** konkav gekrümmt. Die Lamellen **31** können in gleichen Abständen um die Arbeitsachse **5** verteilt angeordnet sein. Benachbarte Lamellen **31** sind in Umfangsrichtung durch einen Spalt **33** voneinander beabstandet. Der Kranz entspricht einem Rohr, das mehrere Längsschlitze aufweist. Der Fänger 28bz aus den Lamellen 31 bz und dem Bund 30bz ist ein nahtlos zusammenhängender Körper, vorzugsweise aus Eisen oder Stahl. Der Bund **30** hat einen Innenradius **34,** welcher vorzugsweise etwas mehr als halb so groß wie der Durchmesser **29** des Kopfs **27** des Schlägers **15** ist. Der Schläger **15** kann somit ohne eine radiale Kraft auf den Bund **30** auszuüben, in diesen eintauchen. Ein radialer Abstand **35** der Lamellen **31** von der Arbeitsachse **5** ist vorzugsweise geringer als der Innenradius **34** des Bundes **30** und insbesondere geringer als die Hälfte des Durchmessers **29** des werkzeugseitigen Endes des Schlägers **15.**

Der beispielhafte Kopf **27** des Schlägers **15** ist zylindrisch. Der Durchmesser **29** des Kopfs **27** ist von der Schlagfläche **23** ausgehend konstant. Die zylindrische Mantelfläche **36** schließt sich unmittelbar an die Schlagfläche **23** an. Eine Länge **37** des Kopfs **27** liegt im Bereich von 5 mm bis 20 mm. Die Mantelfläche **36** des Kopfs **27** ist vorzugsweise nicht an dem Führungsrohr **16** geführt.

Der Schläger **15** spreizt die Lamellen **31** in radialer Richtung auseinander, wenn der Kopf **27** zwischen die Lamellen **31** in Schlagrichtung **12** eintaucht. Die Lamellen **31** legen sich dabei plan an die Mantelfläche **36** an. Der an der Mantelfläche **36** anliegende Flächenabschnitt der Lamellen **31** erhöht sich kontinuierlich mit fortschreitendem Eintauchen des Schlägers **15** in den Fänger **28,** bis maximal die gesamte Innenfläche **32** der Lamellen **31** an der Mantelfläche **36** anliegt. In anderen Worten, der gesamte mit dem Schläger **15** längs der Arbeitsachse **5** überlappende Abschnitt der Lamellen **31** liegt bündig an dem Schläger **15** an. Die Lamellen **31** bleiben aufgespreizt, solange der Schläger **15** in dem Fänger **28** gefangen ist. Die Länge **38** der Lamellen **31** liegt im Bereich von 50 % bis 100 % der Länge **37** des Kopfs **27,** z.B. im Bereich zwischen 5 mm und 20 mm. Die Klemmkraft der Lamellen **31** wird entsprechend großflächig in den Kopf **27** eingeleitet und hält diesen per Reibung fest.

Die Lamellen **31** können längs der Schlagrichtung **12** zu der Arbeitsachse **5** hin geneigt sein. Die Neigung **39** kann zwischen 1 Grad und 5 Grad betragen. Die zylindrische Mantelfläche **36** des Kopfs **27** klemmt sich mit fortschreitendem Eintauchen zunehmend fest. Die Mantelfläche **36** kann sich in Schlagrichtung **12** verjüngend, konisch, mit einem Konuswinkel von über 85 Grad, ausgebildet sein. Hierbei sind beispielsweise die Lamellen **31** parallel zu der Arbeitsachse **5.**

Ein Federring **40** kann die Lamellen **31** umschließen. Der Federring **40** ist zum Beispiel ein O-Ring aus natürlichem oder synthetischem Kautschuk. Der Federring **40** ist unter radialer Vorspannung auf dem Kranz aufgesetzt und drückt hierdurch die Lamellen **31** in radialer Richtung zu der Arbeitsachse **5.**

Die beispielhaften Lamellen **31** sind an ihrem dem Bund **30** abgewandten Ende jeweils mit einem in radialer Richtung vorstehenden Fuß **41** versehen. Der Fuß **41** ist auf der der Arbeitsachse **5** abgewandten Seite der Lamelle **41** ausgebildet. Der Fuß **41** hat eine Auflagefläche **42,** die weitgehend senkrecht zu der Arbeitsachse **5** ist. Der Fänger **28** ist mit dem Fuß **41** in Schlagrichtung **12** an dem Sockel **25** oder einem anderem dem Maschinengehäuse gegenüber unbeweglichen Teil abgestützt. Der Fuß **41** ist in radialer Richtung nach Außen beweglich, in radialer Richtung ist angrenzend ein Luftspalt **43** vorgesehen.

Das dem Schläger **15** zugewandte Ende des Döppers **22** hat einen Durchmesser **44,** welcher geringer als der Innendurchmesser des Fängers **28** ist. Der Döpper **22** kann somit ohne eine radiale Kraft auf den Fänger **28** auszuüben durch den Fänger **28** bis zu dem Schlagpunkt **20** gleiten.

Bei einer Ausgestaltung ist eine Hälfte des Kranzes mit mehr Lamellen **31** als die andere Hälfte des Kranzes versehen. Die eine Hälfte übt eine stärkere radiale Kraft auf den Schläger **15** aus, als die andere Hälfte. Der Fänger **28** verkippt hierdurch den Schläger **15** gegenüber der Arbeitsachse **5.**

Fig. 6 zeigt eine weitere Ausgestaltung des Fängers **28.** Der Fänger **28** hat den Bund **30** und mehrere Lamellen **31.** Die Füße **41** der Lamellen **31** sind untereinander zu einem zusammenhängenden Ring verbunden.

Die Führung **24** des Döppers **22** kann an ihrem werkzeugseitigen Ende mit einem Fänger, gleich dem obig dargestellten Fänger **28** versehen sein.

## Patentansprüche

1. Handwerkzeugmaschine (1) mit
einem Werkzeughalter (2) zum Haltern eines Werkzeugs (4) auf einer Arbeitsachse (5), einem Motor (6),
einem Schlagwerk (7), das einen Schlagkörper (15) und eine Führung (16) hat, in welcher der Schlagkörper (15) längs der Arbeitsachse (5) geführt ist und welche an einem werkzeugseitigen Ende einen Fänger (28) zum Stoppen der Bewegung des Schlagkörpers (15) aufweist,
wobei ein werkzeugseitiges Ende (27) des Schlagkörpers (15) einen Durchmesser (29) aufweist, der größer als ein Innendurchmesser des Fängers (28) ist,
wobei der Fänger (28) einen ringförmig geschlossenen Bund (30) und mehrere um die Arbeitsachse (5) verteilt angeordnete Lamellen (31) aufweist, welche mit einer Seite des Bundes (30) verbunden sind und welche längs der Arbeitsachse (5) orientiert sind.

2. Handwerkzeugmaschine (1) nach Anspruch 1, **dadurch gekennzeichnet, dass** das werkzeugseitiges Ende (27) des Schlagkörpers (15) eine zylindrische oder eine konische Mantelfläche (36) aufweist, die zwischen 1 Grad und 5 Grad gegenüber den Lamellen (31) geneigt ist.

3. Handwerkzeugmaschine (1) nach Anspruch 2, **dadurch gekennzeichnet, dass** ein radialer Abstand (35) der Lamellen (31) zu der Arbeitsachse (5) zwischen 45 % und 48 % des Durchmessers (29) des werkzeugseitigen Endes (27) des Schlagkörpers (15) beträgt.

4. Handwerkzeugmaschine (1) nach einem der vorhergehenden Ansprüche, **dadurch gekennzeichnet, dass** bei dem im Fänger (28) gefangenen Schlagkörper (15) der gesamte mit dem Schlagkörper (15) längs der Arbeitsachse (5) überlappende Abschnitt der Lamellen (31) bündig an dem Schlagkörper (15) anliegt.

5. Handwerkzeugmaschine (1) nach einem der vorhergehenden Ansprüche, **dadurch gekennzeichnet, dass** die Lamellen (31) an der dem Schlagkörper (15) abgewandten Seite des Bundes (30) angeordnet sind.

6. Handwerkzeugmaschine (1) nach einem der vorhergehenden Ansprüche, **dadurch gekennzeichnet, dass** die Lamellen (31) werkzeugseitig an einem Gehäuse der Handwerkzeugmaschine (1) abgestützt sind.

7. Handwerkzeugmaschine (1) nach einem der vorhergehenden Ansprüche, **dadurch gekennzeichnet, dass** ein Federring (40) um die Lamellen (31) angeordnet ist.

8. Handwerkzeugmaschine 1 bz nach einem der vorhergehenden Ansprüche, **dadurch gekennzeichnet, dass** der Federring 40bz aus Kautschuk und die Lamellen 31 bz aus Metall sind.

9. Handwerkzeugmaschine (1) nach einem der vorhergehenden Ansprüche, **dadurch gekennzeichnet, dass** das Schlagwerk (7) einen von dem Motor (6) zwangserregten Erreger (14) und eine zwischen dem Erreger (14) und dem Schlagkörper (15) angeordnete pneumatische Kammer (19) zum Ankoppeln der Bewegung des Schlagkörpers (15) an die Bewegung des Erreger (14) aufweist.
